# EUROPÄISCHE PATENTSCHRIFT

(11) **EP 2 625 429 B1**
(45) Veröffentlichungstag und Bekanntmachung des Hinweises auf die Patenterteilung: **12.06.2019**
(21) Anmeldenummer: 11763602.7
(22) Anmeldetag: 28.09.2011
(51) Int. Cl.: F04D 9/06

(54) **PUMPE UND VERFAHREN ZUR FÖRDERUNG UND ENTGASUNG EINER FLÜSSIGKEIT MITTELS EINER DÜSE IM PUMPENEINLASS**
PUMP AND METHOD FOR DELIVERING AND DEGASSING A LIQUID BY MEANS OF A NOZZLE IN THE PUMP INLET
POMPE ET PROCÉDÉ DE REFOULEMENT ET DE DÉGAZAGE D'UN LIQUIDE AU MOYEN D'UNE BUSE DANS UNE ENTRÉE DE POMPE

(30) Priorität: 06.10.2010 DE 102010047698
(43) Veröffentlichungstag der Anmeldung: 14.08.2013
(73) Patentinhaber: Reflex Winkelmann GmbH, 59227 Ahlen (DE)
(72) Erfinder: RÜSING, Andreas, 59227 Ahlen (DE)
(74) Vertreter: Meinke, Jochen
(86) Internationale Anmeldenummer: PCT/EP2011/004838
(87) Internationale Veröffentlichungsnummer: WO 2012/045404

(56) Entgegenhaltungen:
- EP-A1- 0 440 455
- EP-A1- 1 676 616
- DE-A1- 2 261 917
- DE-U1- 9 410 317
- US-A- 2 036 713
- US-A- 2 474 539

## Beschreibung

Die Erfindung betrifft eine Pumpe zur Förderung und Entgasung einer Flüssigkeit mit einem Pumpengehäuse mit Pumpeneinlass und Pumpenauslass, wobei innerhalb des Pumpengehäuses ein mit einem Antriebsmotor verbundenes Pumpenrad und in einer Entgasungseinrichtung eine Düse vorgesehen sind.

Ferner betrifft die Erfindung ein Verfahren zur Förderung und Entgasung einer Flüssigkeit, insbesondere von in Wasser gelösten Gasen, in einer Pumpe.

Beim Betrieb von Anlagen mit Medienkreisläufen, z.B. in Heizungs-, Kälte- und Klimaanlagen, gelangen häufig gelöste und freie Gase aus verschiedenen Ursachen in den Medienkreislauf, beispielsweise durch Diffusion durch permeable Bauteile, über eine Nachspeisung flüssigen Mediums oder durch andere Ursachen. Diese Gase können je nach ihren Eigenschaften die Anlage schädigen oder führen zumindest zu unerwünschten Strömungsgeräuschen, erhöhter Erosion und Zirkulationsproblemen.

Eine Pumpe mit den Merkmalen des Oberbegriffes des Patentanspruches 1 ist aus DE 1 653 690 A bekannt. Bei dieser Pumpe ist eine Düse innerhalb des Pumpengehäuses vorgesehen, wobei die Düse oberhalb eines Schwimmers in einer Entgasungskammer angeordnet ist.

Aus EP 0 933 109 B1 der Anmelderin sind ein Verfahren und eine Vorrichtung zum Entgasen von in flüssigen Medien, insbesondere in Wasser gelösten Gasen, in einem Unterdruckbehälter bekannt, bei dem über wenigstens einen Zulauf und einen Ablauf das flüssige Medium zu- bzw. abgeführt wird, wobei die Zuführung über wenigstens eine Düse erfolgt, wobei der Unterdruck durch eine mit einer Steuerung verbundene Pumpe erzeugt wird, wobei die Steuerung die Pumpe so ansteuert, dass bedingt durch die Leistungsabstimmung zwischen der Pumpe, der Düse, einem Druckminderventil im Zulauf, einem Druckminderventil in einer in den Zulauf mündenden Nachspeisung und einem Überströmventil in dem Ablauf stromabwärts der Pumpe eine größere Menge an flüssigem Medium aus dem Unterdruckbehälter durch den Ablauf abgepumpt wird als durch den Zulauf hinzufließt, wobei die Steuerung die Pumpe nach dem Absaugen des flüssigen Mediums solange abschaltet, bis genügend flüssiges Medium durch den Zulauf in den Unterdruckbehälter nachgeflossen ist und die Gase durch eine Entgasungsöffnung aus dem Unterdruckbehälter gedrückt worden sind.

Mit diesem bekannten Verfahren und dieser bekannten Vorrichtung ist bei stabilen Zu- und Abströmverhältnissen eine zuverlässige und einfach zu steuernde Entgasung von flüssigen Medien möglich. Dieses Verfahren und diese Vorrichtung haben sich in der Praxis gut bewährt. Allerdings ist der apparative Aufwand mit dem für die Entgasung notwendigen Unterdruckbehälter, insbesondere für kleinere Einheiten, wie Einfamilienhäuser, relativ groß.

Aus DE 690 26 045 T2 ist eine Flüssigkeitsentgasungspumpe bekannt, mit der die Entgasung eines durch die Pumpe strömenden Mediums erreicht werden soll. Diese Pumpe weist jedoch eine ausgesprochen aufwendige Gestaltung auf. Aus DE 25 34 952 A1 ist eine Anordnung aus Pumpe, Schmutzfänger und Entgaser für Heizgeräte, insbesondere Zentralheizungsanlagen, mit einem aus zwei Halbschalen bestehenden Pumpengehäuse bekannt, dessen Halbschalen sich gegeneinander setzen und eine Innenkammer bilden, in der das Pumpenschaufelrad untergebracht ist, wobei das Gehäuse des Schmutzfängerentgasers einen Ringflansch aufweist, der sich unmittelbar auf den Rahmen des Motors setzt und wobei der Ringflansch solche Abmessungen aufweist, dass er die beiden Halbschalen umschließt und sie in ihrer Lage gegen den Rahmen des Motors hält. Auch diese Pumpe ist sehr aufwendig, da sie gegenüber herkömmlichen Heizungspumpen eine spezielle Pumpengestaltung aufweist.

Aus EP 0 440 455 A1 sind ein Verfahren und eine Vorrichtung zur Abscheidung von Gas aus einer gashaltigen Suspension bekannt, wobei wenigstens ein Teil der Suspension durch eine Kreiselpumpe einer Fliehkraftabscheidung zugeführt oder ausgesetzt wird. Dabei wird in der Kreiselpumpe aus der Suspension Gas abgeschieden, in dem der Druck auf der Saugseite der Kreiselpumpe durch ein Regelventil im Zulauf der Kreiselpumpe geregelt wird.

Aufgabe der Erfindung ist es, eine kostengünstige und einfach zu steuernde Lösung zur Entgasung von flüssigen Medien zu schaffen.

Diese Aufgabe wird bei einer Pumpe der eingangs bezeichneten Art erfindungsgemäß dadurch gelöst, dass die wenigstens eine Düse im Pumpeneinlass angeordnet ist, wobei ein Flüssigkeitseintritt der noch nicht entgasten Flüssigkeit in einen Innenraum des Pumpengehäuses nur durch die Düse möglich ist.

Erfindungsgemäß kann somit prinzipiell eine herkömmliche Pumpe, z.B. Heizungspumpe, verwendet werden, bei der zur Erreichung eines guten Entgasungsergebnisses das Pumpengehäuse ggf. etwas vergrößert ausgebildet ist. Diese Pumpe ist zusätzlich mit einer Düse im Pumpeneinlass ausgerüstet und mit einer Steuereinrichtung, die den Antriebsmotor der Pumpe so steuert, dass im Pumpengehäuse zeitweise ein Unterdruck erzeugt wird, so dass die gelösten Gase aus dem Pumpengehäuse an die Umgebung austreten. Das Entgasungsprinzip entspricht dabei prinzipiell demjenigen, welches ausführlich in EP 0 933 109 B1 der Anmelderin beschrieben ist.

Die Steuereinrichtung kann zur Steuerung der Pumpe bzw. des Antriebsmotors der Pumpe auf verschiedene Weise arbeiten bzw. verschiedene physikalische Größen erfassen und berücksichtigen.

So ist nach einer ersten Ausgestaltung bevorzugt vorgesehen, dass die Entgasungseinrichtung außerdem einen im Pumpengehäuse angeordneten Drucksensor aufweist, der mit der Steuereinrichtung verbunden ist. Der Antriebsmotor wird dann von der Steuereinrichtung in Abhängigkeit von den jeweils im Pumpengehäuse herrschenden Druckverhältnissen ein- oder ausgeschaltet.

Zusätzlich oder alternativ kann die Entgasungseinrichtung außerdem einen im Pumpengehäuse angeordneten Füllstandssensor aufweisen, der mit der Steuereinrichtung verbunden ist. In Abhängigkeit vom Füllstand im Pumpengehäuse wird dann ebenfalls der Antriebsmotor von der Steuereinrichtung ein- oder ausgeschaltet.

Um auf zusätzliche Sensoren verzichten zu können, kann alternativ oder zusätzlich auch vorgesehen sein, dass die Steuereinrichtung zum Zeitintervall gesteuerten Antrieb des Antriebsmotors ausgebildet ist, d.h. nach einem vorgegebenen Zeitintervall wird von der Steuereinrichtung automatisch der Antriebsmotor der Pumpe ein- bzw. ausgeschaltet.

Zur Lösung der eingangs gestellten Aufgabe sieht die Erfindung auch ein Verfahren zur Förderung und Entgasung einer Flüssigkeit, insbesondere von in Wasser gelösten Gasen, in einer Pumpe vor, in die über einen Pumpeneinlass die Flüssigkeit in das Pumpengehäuse eintritt und aus der über einen Pumpenauslass die Flüssigkeit aus dem Pumpengehäuse austritt, wobei die Zuführung über wenigstens eine im Pumpeneinlass angeordneten Düse erfolgt, wobei im Pumpengehäuse durch ein mit einem Antriebsmotor verbundenes Pumpenrad ein Unterdruck erzeugt wird, wobei der Antriebsmotor von einer Steuereinrichtung so angesteuert wird, dass bedingt durch die Abstimmung zwischen dem Antriebsmotor und der Düse stromabwärts der Pumpe eine größere Menge an Flüssigkeit aus dem Pumpengehäuse durch den Pumpenauslass austritt, als durch den Pumpeneinlass hinzufließt, wobei die Steuereinrichtung den Antriebsmotor der Pumpe nach dem Absaugen der Flüssigkeit solange abschaltet, bis genügend Flüssigkeit durch den Pumpeneinlass in das Pumpengehäuse nachgeflossen ist und die Gase aus dem Pumpengehäuse durch eine Entgasungsöffnung gedrückt worden sind.

Wie vorerwähnt kann die Steuereinrichtung den Antriebsmotor der Pumpe in Abhängigkeit verschiedener physikalischer Größen steuern.

So ist nach einer ersten Ausgestaltung bevorzugt vorgesehen, dass die Steuereinrichtung den Antriebsmotor der Pumpe in Abhängigkeit vom Druck im Pumpengehäuse steuert.

Zusätzlich oder alternativ kann die Steuereinrichtung den Antriebsmotor der Pumpe auch in Abhängigkeit vom Füllstand im Pumpengehäuse steuern.

Auf einfachste Weise kann, ohne dass zusätzliche Sensoren erforderlich sind, die Steuereinrichtung den Antriebsmotor der Pumpe auch nach einem vorgegebenen Zeitintervall ein- und ausschalten.

Die Erfindung ist nachstehend anhand der Zeichnung beispielhaft näher erläutert. Diese zeigt in der einzigen Figur eine erfindungsgemäße Pumpe.

Eine Pumpe zur Förderung und Entgasung einer Flüssigkeit ist in der Zeichnung allgemein mit 1 bezeichnet. Diese Pumpe 1 weist ein Pumpengehäuse 2 mit einem in diesem befindlichen nicht dargestellten Pumpenrad auf, welches von einem mit dem Pumpengehäuse 2 verbundenen Antriebsmotor 3 antreibbar ist.

Das Pumpengehäuse 2 ist mit einem Pumpeneinlass 4 (Saugseite) und einem Pumpenauslass (Druckseite) versehen, der Innenraum des Pumpengehäuses 2 ist mit 6 bezeichnet.

Erfindungsgemäß ist die Pumpe 1 nicht nur zur Förderung einer Flüssigkeit, sondern auch zur Entgasung derselben ausgebildet, wozu die Pumpe 1 eine Entgasungseinrichtung aufweist. Diese Entgasungseinrichtung umfasst eine im Pumpeneinlass 4 angeordnete Düse 7 und eine nicht dargestellte mit dem Antriebsmotor 3 verbundene Steuereinrichtung. Dabei ist die Düse 7 derart im Pumpeneinlass 4 angeordnet, dass ein Flüssigkeitseintritt in den Innenraum 6 des Pumpengehäuses 2 nur durch die Düse 7 möglich ist.

Die insoweit beschriebene Pumpe 1 unterscheidet sich von einer handelsüblichen Pumpe, z.B. Standardheizungspumpe, abgesehen vom Ablauf der Gestaltung der Steuerung, auf den nachfolgend noch näher eingegangen wird, nur durch die Düse 7 und ein vorzugsweise vergrößertes Pumpengehäuse 2, um im Innenraum 6 einen ausreichend großen Raum zur Entgasung der Flüssigkeit zur Verfügung zu stellen. Die Pumpe 1 kann an geeigneter Stelle z.B. in einem Heizungskreislauf angeordnet werden. Beim dargestellten Ausführungsbeispiel ist der Pumpeneinlass 4 über einen z.B. motorisch betriebenen Kugelhahn 8 mit einem Nachspeiseast 9 und einem Überströmventil 10 verbunden. Der Pumpeneinlass 4 kann aber auch auf andere Weise mit dem Flüssigkeits- bzw. Heizungskreislauf verbunden sein, der Pumpenauslass 5 der Pumpe 1 ist ebenfalls an geeigneter Stelle an den Heizungskreislauf angeschlossen.

Die Pumpe 1 weist darüber hinaus eine Entgasungsöffnung 11 auf, die z.B. mit einer Peilrohrentgasung 12 sowie einem Vakuummeter 13 versehen ist.

Ferner ist vorzugsweise ein sich in den Innenraum 6 des Pumpengehäuses 2 erstreckender Drucksensor 14 oder alternativ bzw. zusätzlich ein nicht dargestellter Füllstandssensor vorgesehen, der bzw. die Sensoren sind mit der Steuereinrichtung verbunden. Der Füllstand ist in der Zeichnung mit F bezeichnet.

Die Düse 7 und der Antriebsmotor 3 sind so aufeinander abgestimmt, dass, wenn der Antriebsmotor 3 und damit die Pumpe anläuft, für eine bestimmte Zeit ein Unterdruck im Innenraum 6 des Pumpengehäuses 2 erzeugt wird. Die Flüssigkeit, z.B. Wasser, wird durch die Düse 7 in das Pumpengehäuse 2 eingesprüht und die Gase werden durch den Sprühvorgang und den Unterdruck im Innenraum 6 von der Flüssigkeit getrennt. Anschließend wird von der Steuereinrichtung der Antriebsmotor abgeschaltet, so dass sich im Innenraum 6 des Pumpengehäuses 2 durch den Nachfluss der Flüssigkeit durch den Pumpeneinlass 4 und die Düse 7 wieder normaler statischer Druck einstellt. Dadurch werden die Gase durch die Entgasungsöffnung 11 und die Peilrohrentgasung 12 ausgeschieden.

Die Steuereinrichtung kann den Antriebsmotor der Pumpe und damit die Unterdruckerzeugung auf unterschiedliche Weise steuern. So kann die Steuerung in Abhängigkeit vom durch den Drucksensor 14 erfassten Druck im Pumpengehäuse 2 erfolgen oder zusätzlich bzw. alternativ in Abhängigkeit vom Füllstand.

Alternativ kann auch ein Zeitintervall gesteuerter Antrieb vorgesehen sein. Die Pumpe 1 bzw. ihr Antriebsmotor 3 wird dann automatisch zyklisch ein- und ausgeschaltet.

## Patentansprüche

1. Pumpe zur Förderung und Entgasung einer Flüssigkeit mit einem Pumpengehäuse (2) mit Pumpeneinlass (4) und Pumpenauslass (5), wobei innerhalb des Pumpengehäuses (2) ein mit einem Antriebsmotor (3) verbundenes Pumpenrad und in einer Entgasungseinrichtung eine Düse (7) vorgesehen sind, wobei die Entgasungseinrichtung eine mit dem Antriebsmotor (3) verbundene Steuereinrichtung aufweist, die konfiguriert ist, die Pumpe so zu steuern, dass die Pumpe automatisch ein- und ausgeschaltet wird,
**dadurch gekennzeichnet,**
**dass** die wenigstens eine Düse (7) im Pumpeneinlass (4) angeordnet ist, wobei ein Flüssigkeitseintritt der noch nicht entgasten Flüssigkeit in einen Innenraum (6) des Pumpengehäuses (2) nur durch die Düse (7) möglich ist.

2. Pumpe nach Anspruch 1,
**dadurch gekennzeichnet,**
**dass** die Entgasungseinrichtung außerdem einen im Pumpengehäuse (2) angeordneten Drucksensor (14) aufweist, der mit der Steuereinrichtung verbunden ist.

3. Pumpe nach Anspruch 1 oder 2,
**dadurch gekennzeichnet,**
**dass** die Entgasungseinrichtung außerdem einen im Pumpengehäuse (2) angeordneten Füllstandssensor aufweist, der mit der Steuereinrichtung verbunden ist.

4. Pumpe nach Anspruch 1, 2 oder 3,
**dadurch gekennzeichnet,**
**dass** die Steuereinrichtung zum Zeitintervall gesteuerten Antrieb des Antriebsmotors (3) ausgebildet ist.

5. Verfahren zur Förderung und Entgasung einer Flüssigkeit, insbesondere von in Wasser gelösten Gasen, in einer Pumpe, in die über einen Pumpeneinlass (4) die Flüssigkeit in das Pumpengehäuse (2) eintritt und aus der über einen Pumpenauslass (5) die Flüssigkeit aus dem Pumpengehäuse (2) austritt, wobei die Zuführung nur über wenigstens eine im Pumpeneinlass (4) angeordneten Düse (7) erfolgt, wobei im Pumpengehäuse (2) durch ein mit einem Antriebsmotor (3) verbundenes Pumpenrad ein Unterdruck erzeugt wird, wobei der Antriebsmotor (3) von einer Steuereinrichtung so angesteuert wird, dass bedingt durch die Abstimmung zwischen dem Antriebsmotor (3) und der Düse (7) stromabwärts der Pumpe eine größere Menge an Flüssigkeit aus dem Pumpengehäuse (2) durch den Pumpenauslass (5) austritt als durch den Pumpeneinlass (4) hinzufließt, wobei die Steuereinrichtung den Antriebsmotor (3) der Pumpe nach dem Absaugen der Flüssigkeit solange abschaltet, bis genügend Flüssigkeit durch den Pumpeneinlass (4) in das Pumpengehäuse (2) nachgeflossen ist und die Gase aus dem Pumpengehäuse (2) durch eine Entgasungsöffnung (11) gedrückt worden sind.

6. Verfahren nach Anspruch 5,
**dadurch gekennzeichnet,**
**dass** die Steuereinrichtung den Antriebsmotor (3) der Pumpe in Abhängigkeit vom Druck im Pumpengehäuse (2) steuert.

7. Verfahren nach Anspruch 6,
**dadurch gekennzeichnet,**
**dass** die Steuereinrichtung den Antriebsmotor (3) der Pumpe in Abhängigkeit vom Füllstand im Pumpengehäuse (2) steuert.

8. Verfahren nach einem oder mehreren der Ansprüche 5 bis 7,
**dadurch gekennzeichnet,**
**dass** die Steuereinrichtung den Antriebsmotor (3) der Pumpe nach einem vorgegebenen Zeitintervall ein- und ausschaltet.

## Claims

1. Pump for delivering and degassing a liquid, comprising a pump housing (2) with a pump inlet (4) and a pump outlet (5), wherein a pump impeller connected to a drive motor (3) is provided within the pump housing (2) and a nozzle (7) is provided in a degassing device, wherein the degassing device has a control device which is connected to the drive motor (3) and is configured to control the pump so that the pump is switched on and off automatically,
**characterised in that**
the at least one nozzle (7) is arranged in the pump inlet (4), wherein an entry of liquid into an inner space (6) of the pump housing (2) is possible only through the nozzle (7).

2. Pump according to claim 1,
**characterised in that**
the degassing device also has a pressure sensor (14), which is arranged in the pump housing (2) and is connected to the control device.

3. Pump according to claim 1 or 2,
**characterised in that**
the degassing device also has a filling level sensor, which is arranged in the pump housing (2) and is connected to the control device.

4. Pump according to claim 1, 2 or 3,
**characterised in that**
the control device is designed for driving the drive motor (3) under time interval control.

5. Method for delivering and degassing a liquid, in particular gases dissolved in water, in a pump, in which the liquid enters into the pump housing (2) via a pump inlet (4) and from which the liquid exits from the pump housing (2) via a pump outlet (5), wherein the liquid is supplied only via at least one nozzle (7) arranged in the pump inlet (4), wherein a vacuum is generated in the pump housing (2) by a pump impeller connected to a drive motor (3), wherein the drive motor (3) is driven by a control device in such a way that, as a result of the adaptation between the drive motor (3) and the nozzle (7) downstream of the pump, a greater quantity of liquid exits from the pump housing (2) through the pump outlet (5) than flows in through the pump inlet (4), wherein the control device shuts off the drive motor (3) of the pump after the liquid has been removed by suction until sufficient liquid has flowed in through the pump inlet (4) into the pump housing (2) and the gases have been pushed out of the pump housing (2) through a degassing opening (11).

6. Method according to claim 5,
**characterised in that**
the control device controls the drive motor (3) of the pump depending on the pressure in the pump housing (2).

7. Method according to claim 6,
**characterised in that**
the control device controls the drive motor (3) of the pump depending on the filling level in the pump housing (2).

8. Method according to one or more of claims 5 to 7,
**characterised in that**
the control device switches the drive motor (3) of the pump on and off after a predefined time interval.

## Revendications

1. Pompe de refoulement et de dégazage d'un liquide avec un carter de pompe (2) avec une entrée de pompe (4) et une sortie de pompe (5), dans laquelle une roue de pompe reliée à un moteur d'entraînement (3) est prévue à l'intérieur du carter de pompe (2) et une buse (7) est prévue dans un dispositif de dégazage, dans laquelle le dispositif de dégazage présente un dispositif de commande relié au moteur d'entraînement (3), qui est configuré pour commander la pompe de sorte que la pompe est automatiquement mise en marche et en arrêt,
**caractérisée en ce**
**que** l'au moins une buse (7) est agencée dans l'entrée de pompe (4), dans laquelle une entrée de liquide du liquide pas encore dégazé dans un espace intérieur (6) du carter de pompe (2) est seulement possible par la buse (7).

2. Pompe selon la revendication 1,
**caractérisée en ce**
**que** le dispositif de dégazage présente en outre un capteur de pression (14) agencé dans le carter de pompe (2), qui est relié au dispositif de commande.

3. Pompe selon la revendication 1 ou 2,
**caractérisée en ce**
**que** le dispositif de dégazage présente en outre un capteur de niveau de remplissage agencé dans le carter de pompe (2), qui est relié au dispositif de commande.

4. Pompe selon la revendication 1, 2 ou 3,
**caractérisée en ce**
**que** le dispositif de commande est réalisé pour l'entraînement commandé par intervalle de temps du moteur d'entraînement (3).

5. Procédé de refoulement et de dégazage d'un liquide, en particulier de gaz dissous dans l'eau, dans une pompe, dans laquelle le liquide entre dans le carter de pompe (2) par le biais d'une entrée de pompe (4) et de laquelle le liquide sort du carter de pompe (2) par le biais d'une sortie de pompe (5), dans lequel l'amenée a lieu seulement par le biais d'au moins une buse (7) agencée dans l'entrée de pompe (4), dans lequel une dépression est générée par une roue de pompe reliée à un moteur d'entraînement (3) dans le carter de pompe (2), dans lequel le moteur d'entraînement (3) est commandé par un dispositif de commande de sorte qu'en raison de l'harmonisation entre le moteur d'entraînement (3) et la buse (7) en aval de la pompe, une plus grande quantité de liquide sort du carter de pompe (2) par la sortie de pompe (5) que n'en entre par l'entrée de pompe (4), dans lequel le dispositif de commande coupe le moteur d'entraînement (3) de la pompe après l'aspiration du liquide jusqu'à ce qu'assez de liquide s'est écoulé par l'entrée de pompe (4) dans le carter de pompe (2) et les gaz ont été poussés hors du carter de pompe (2) par une ouverture de dégazage (11).

6. Procédé selon la revendication 5,
**caractérisé en ce**
**que** le dispositif de commande commande le moteur d'entraînement (3) de la pompe en fonction de la pression dans le carter de pompe (2).

7. Procédé selon la revendication 6,
**caractérisé en ce**
**que** le dispositif de commande commande le moteur d'entraînement (3) de la pompe en fonction du niveau de remplissage dans le carter de pompe (2).

8. Procédé selon une ou plusieurs des revendications 5 à 7,
**caractérisé en ce**
**que** le dispositif de commande met le moteur d'entraînement (3) de la pompe en marche et en arrêt après un intervalle de temps prédéfini.
